# EUROPÄISCHE PATENTSCHRIFT

(11) **EP 0 477 548 B1**
(45) Veröffentlichungstag und Bekanntmachung des Hinweises auf die Patenterteilung: **15.11.1995**
(21) Anmeldenummer: 91114313.9
(22) Anmeldetag: 26.08.1991
(51) Int. Cl.: H01R 13/645

(54) **Steckverbindungseinrichtung für Schwachstromanlagen insbesondere der Tele- und Datenkommunikation**
Connection device for weak current installations particularly for telecommunication and data communication
Dispositif de connexion pour installations à courant faible notamment pour des services de télécommunication et de transmission de données

(30) Priorität: 25.09.1990 CH 3090/90
(43) Veröffentlichungstag der Anmeldung: 01.04.1992
(73) Patentinhaber: Reichle + De-Massari AG Elektro-Ingenieure, 8620 Wetzikon (CH)
(72) Erfinder: Reichle, Hans, CH-8620 Wetzikon (CH)
(74) Vertreter: Petschner, Goetz

(56) Entgegenhaltungen:
- DE-A- 2 646 063
- DE-A- 2 719 841
- DE-A- 3 906 421
- FR-A- 2 325 174
- US-A- 4 449 767

## Beschreibung

Die vorliegende Erfindung betrifft eine Steckverbindungseinrichtung für Schwachstromanlagen insbesondere der Tele- und Datenkommunikation, mit einer mehrpoligen Steckdose, deren Kontaktstifte in vorbestimmtem Grundmodul angeordnet sind, sowie mit einem, mit der Steckdose zusammenwirkenden Stecker, wobei zwischen Steckdose und Stecker Kodierungsmittel vorgesehen sind, die bei Nichtübereinstimmung ein Kontakte verbindendes Zusammenstecken von Stecker und Steckdose verhindern.

Bei Schwachstromanlagen insbesondere der Tele- und Datenkommunikation nimmt das Problem zu, die unterschiedlichsten Anschluss-Systeme, wie beispielsweise Telefonie- oder OnLine-Systeme, EDV-Systeme u. dgl. miteinander steckbar zu verbinden, ohne dass Falschverbindungen zustande kommen.

Es sind deshalb Kodierungsmittel üblich, die bei Nichtübereinstimmung ein Kontakte verbindendes Zusammenstecken von Stecker und Steckdose verhindern.

Solche Anordnungen sind etwa durch die DE-1-2646063 bekannt geworden, wo herausbrechbare Kodiernocken an der Steckdose mit Ausnehmungen am Stecker resp. Kodierzapfen an der Steckdose mit Drehscheiben am Stecker zusammenwirken.

Durch diese Massnahmen ist es nun zwar möglich, bei Nichtübereinstimmung der Kodierungsmittel eine Steckverbindung zu verhindern, es hat sich aber gezeigt, dass Steckverbindungseinrichtungen dieser Art weder konstruktiv noch im Hinblick auf eine ausreichende Anzahl und leicht vorzunehmende Kodierung genügen.

Es ist deshalb Aufgabe der vorliegenden Erfindung, eine Steckverbindungseinrichtung der vorgenannten Art unter Vermeidung der Nachteile des bekannten Standes der Technik so auszugestalten, dass sich praktisch unbeschränkte Kodierungsmöglichkeiten ergeben, die sich einfach und sicher herstellen lassen, wobei alle Bauteile den heutigen Anforderungen an eine Massenfabrikation erfüllen.

Dies wird erfindungsgemäss dadurch erreicht, dass die Kodierungsmittel einen hülsenförmigen Einsatz umfassen zur kodierenden Anpassung des geometrischen Querschnittes der Steckeröffnung der Steckdose an den Querschnitt des Einsteckteiles des zu verwendenden Steckers.

Wie ohne weiteres erkenntlich, gestalten solche hülsenförmigen Bauteile eine Anpassung der Steckeröffnung der Steckdose an jeden nur denkbaren geometrischen Querschnitt des Einsteckteiles des zu verwendenden Steckers, womit sich praktisch unbeschränkte Kodierungsmöglichkeiten ergeben, bei einfachsten Bauteilen und einfachster Handhabung.

Hierbei kann eine konstruktive Vereinfachung darin gesehen werden, wenn der hülsenförmige Einsatz quer- oder längsgeteilt ist.

Die Kodierungsmöglichkeiten können mit gleichen Kodierungsmitteln zudem verdoppelt werden, wenn der hülsenförmige Einsatz umkehrbar in die Steckeröffnung der Steckdose einsetzbar ist.

Weitere Kodierungsmöglichkeiten sind dann gegeben, wenn in Steckrichtung verlaufende innenseitige Nuten am hülsenförmigen Einsatz resp. aussenseitige Nuten am Einsteckteil des Steckers der Aufnahme von Kodierungs-Zwischenprofilen dienen.

Eine weitere vorteilhafte Ausgestaltung bezüglich einer rationellen und sicheren Montage besteht ferner dann, wenn die Steckdose elastisch gegeneinander drückbare parallele Wandungsteile mit aussenseitigen Nocken zum Uebergreifen einer Montageplatte aufweist, wobei der hülsenförmige Einsatz in eingesetztem Zustand als Verriegelungsvorrichtung wirksam ist. Zudem ist es hier vorteilhaft, wenn die Steckdose bodenseitig einen Deckel umfasst, vorzugsweise mit abragenden Rippen zum lötfreien Verbinden durch Eindrücken der Aderenden in Schneiden der Kontaktstifte.

Beispielsweise Ausführungsformen des Erfindungsgegenstandes sind nachfolgend anhand der Zeichnung näher erläutert. Es zeigen:
- Fig. 1: in schaubildartiger Darstellung eine Steckverbindungseinrichtung mit Steckdose, hülsenförmigem Einsatz und Stecker, gemäss der Erfindung;
- Fig. 2: in schaubildartiger Darstellung die Steckdose mit hülsenförmigem Einsatz gemäss Fig. 1 an einer Montageplatte;
- Fig. 3: in schaubildartiger Darstellung die Unterseite der Steckdose mit hülsenförmigem Einsatz gemäss Fig. 1; und
- Fig. 4 und 5: in schaubildartiger Darstellung eine Ausführungsvariante der Steckverbindungseinrichtung gemäss Fig. 1.

Die erfindungsgemässe Steckverbindungseinrichtung gemäss Fig. 1 umfasst eine mehrpolige Steckdose 1, deren Kontaktstifte 2 in vorbestimmtem Grundmodul angeordnet sind, sowie eine, mit der Steckdose zusammenwirkenden Stecker 3, wobei zwischen Steckdose und Stecker Kodierungsmittel vorgesehen sind, die bei Nichtübereinstimmung ein Kontakte verbindendes Zusammenstecken von Stecker und Steckdose verhindern.

Erfindungsgemäss umfassen hier die Kodierungsmittel einen, den geometrischen Querschnitt der Steckeröffnung 4 der Steckdose 1 entsprechend dem Querschnitt des Einsteckteiles 5 des zu verwendenden Steckers 3 ändernden hülsenförmigen Einsatz 6. Die Kodierung besteht hier in der Schulter 16 resp. der Nut 166 innenseitig des hülsenförmigen Einsatzes 6, entsprechend dem Querschnitt des Einsteckteiles 5 des Steckers 3.

Für eine andere Kodierung zur Verwendung eines nicht näher gezeigten Steckers kann beispielsweise die Hülse 6 umgedreht eingesetzt werden.

Eine andere Kodierung weist die Anordnung gemäss Fig. 4 auf in Uebereinstimmung mit der Querschnittsform des Einsteckteiles 5′ des Steckers 3′ in Fig. 5. Zudem sind hier weitere Kodierungsmöglichkeiten angedeutet, indem die in Steckrichtung verlaufende innenseitige Nute 166 am hülsenförmigen Einsatz 6′ resp. aussenseitige Nute 13 am Einsteckteil 5 des Steckers 3′ der Aufnahme von Kodierungs-Zwischenprofilen 7 dienen, wie das durch strichpunktierte Linien angedeutet ist.

Wie Fig. 1 und 2 mehr im Einzelnen zeigen, weist ferner die Steckdose 1 elastisch gegeneinander drückbare parallele Wandungsteile 11 mit aussenseitigen Nocken 12 zum Uebergreifen einer Montageplatte 21 auf, wobei der hülsenförmige Einsatz 6 in eingesetztem Zustand als Verriegelungsvorrichtung wirksam ist.

Dies erlaubt eine schnelle und sichere Montage solcher Steckdosen an Grundplatten, Gehäusen und dgl., die nur einen Ausschnitt entsprechend der äusseren Abmessungen der Steckdose aufweisen müssen.

Für eine lötfreie Verdrahtung der Steckdose ist es gemäss Fig. 3 zudem von Vorteil, wenn die Steckdose 1 bodenseitig einen Deckel 20 umfasst, vorzugsweise mit abragenden Rippen (nicht gezeigt) zum lötfreien Verbinden durch Eindrücken der Aderenden in Schneiden der Kontaktstifte (nicht gezeigt).

Aus dem Vorbeschriebenen ergibt sich zunächst, dass die verwendeten Kodierungsmittel in Form von Hülsen und gegebenenfalls Kodierungs-Zwischenprofilen eine Anpassung der Steckeröffnung der Steckdose an jeden nur denkbaren geometrischen Querschnitt des Einsteckteiles des zu verwendenden Steckers gestatten, womit praktisch unbeschränkt viele Kodierungsmöglichkeiten möglich sind. Dabei erlauben die getroffenen Massnahmen eine robuste Konzeption einer solchen Steckverbindungseinrichtung und deren überaus leichte und sichere Handhabung sowohl in bezug auf eine Kodierung als auch in bezug auf ein Einstecken bzw. Herausziehen des Steckers.

Hierbei sind im Rahmen der Erfindung natürlich eine Reihe von Modifikationen denkbar. So lässt sich der hülsenförmige Einsatz auch quer- oder längsgeteilt gestalten.

## Patentansprüche

1. Steckverbindungseinrichtung für Schwachstromanlagen, insbesondere der Tele- und Datenkommunikation, mit einer mehrpoligen Steckdose (1), deren Kontaktstifte (2) in vorbestimmtem Grundmodul angeordnet sind, sowie mit einem, mit der Steckdose zusammenwirkenden Stecker (3), wobei zwischen Steckdose und Stecker Kodierungsmittel vorgesehen sind, die bei Nichtübereinstimmung ein Kontakte verbindendes Zusammenstecken von Stecker und Steckdose verhindern, dadurch gekennzeichnet, dass die Kodierungsmittel einen hülsenförmigen Einsatz (6) umfassen zur kodierenden Anpassung des geometrischen Querschnittes der Steckeröffnung (4) der Steckdose (1) an den Querschnitt des Einsteckteiles (5) des zu verwendenden Steckers (3).

2. Steckverbindungseinrichtung nach Anspruch 1, dadurch gekennzeichnet, dass der hülsenförmige Einsatz (6) quer- oder längsgeteilt ist.

3. Steckverbindungseinrichtung nach Anspruch 1, dadurch gekennzeichnet, dass in Steckrichtung verlaufende innenseitige Nuten (166) am hülsenförmigen Einsatz (6′) resp. aussenseitige Nuten (13) am Einsteckteil (5) des Steckers (3′) der Aufnahme von Kodierungs-Zwischenprofilen (7) dienen.

4. Steckverbindungseinrichtung nach Anspruch 1, dadurch gekennzeichnet, dass der hülsenförmige Einsatz (6) umkehrbar in die Steckeröffnung (4) der Steckdose (1) einsetzbar ist.

5. Steckverbindungseinrichtung nach Anspruch 1, dadurch gekennzeichnet, dass die Steckdose (1) elastisch gegeneinander drückbare parallele Wandungsteile (11) mit aussenseitigen Nocken (12) zum Uebergreifen einer Montageplatte (21) aufweist, wobei der hülsenförmige Einsatz (6) in eingesetztem Zustand als Verriegelungsvorrichtung wirksam ist.

6. Steckverbindungseinrichtung nach Anspruch 1, dadurch gekennzeichnet, dass die Steckdose (1) bodenseitig einen Deckel (20) umfasst, vorzugsweise mit abragenden Rippen zum lötfreien Verbinden durch Eindrücken der Aderenden in Schneiden der Kontaktstifte (2).

## Claims

1. A connection device for weak current installations, particularly for telecommunications and data communication, with a multi-pin socket (1), the contact pins (2) of which are located in a predetermined basic module and with a plug (3) which fits together with the socket, whereby coding devices are located between socket and plug, and these coding devices prevent the creation of a contact when the plug is plugged into the socket, characterized in that the coding devices comprise a sleeve-like insert (6) for the coded fit of the geometric cross section of the socket's (1) plug opening (4) into the plug-in part (5) of the plug (3) to be used.

2. A connection device as claimed in Claim 1, characterized in that the sleeve-like insert (6) is partitioned latitudinally or longitudinally.

3. A connection device as claimed in Claim 1, characterized in that the grooves (166) running along the inner side of the sleeve-like insert (6′) in the direction of insertion or groove (13) on the outer side of the plug-in part (5) of the plug (3′) receives the intermediate coding sections (7).

4. A connection device as claimed in Claim 1, characterized in that the sleeve-like insert (6) can be inserted into the socket's (1) plug opening (4) in the opposite direction.

5. A connection device as claimed in Claim 1, characterized in that the socket (1) is provided with elastic, parallel wall sections (11) which can be pressed together and with cams on the outer sides (12) for covering a mounting plate (21), whereby the sleeve-like insert (6) functions as a locking device when inserted.

6. A connection device as claimed in Claim 1, characterized in that the bottom of the socket (1) is provided with a cover (20), preferably with ribs which point down for creating a connection without soldering by pressing the lead ends into the edges of the contact pins (2).

## Revendications

1. Dispositif de connexion à fiche pour installations à courant faible, en particulier de télécommunication et transmission de données, comportant une prise femelle (1) multipolaire dont les broches de contact (2) sont disposées suivant un module de base prédéterminé ainsi qu'une prise mâle (3) coopérant avec la prise femelle, entre la prise femelle et la prise mâle étant prévus des moyens de codage qui empêchent une connexion à fiche de la prise mâle et de la prise femelle, reliant des contacts, en cas de non-concordance, caractérisé en ce que les moyens de codage comportent un insert (6) en forme de douille pour l'adaptation de codage de la section transversale géométrique de l'ouverture (4) de la prise femelle (1) à la section transversale de la partie formant fiche (5) de la prise mâle (3) à utiliser.

2. Dispositif de connexion à fiche selon la revendication 1, caractérisé en ce que l'insert (6) en forme de douille est divisé transversalement ou longitudinalement.

3. Dispositif de connexion à fiche selon la revendication 1, caractérisé en ce que des rainures (166) intérieures, s'étendant dans le sens de l'enfichage, prévues sur l'insert (6′) en forme de douille ou des rainures (13) extérieures prévues sur la partie formant fiche (5) de la prise mâle (3′) servent à recevoir des profilés intermédiaires de codage (7).

4. Dispositif de connexion à fiche selon la revendication 1, caractérisé en ce qu'un insert (6) en forme de douille peut être inséré de manière réversible dans l'ouverture (4) de la prise femelle (1).

5. Dispositif de connexion à fiche selon la revendication 1, caractérisé en ce que la prise femelle (1) présente des parties de paroi (11) parallèles, pouvant être pressées élastiquement l'une contre l'autre avec des cames (12) extérieures, destinées à passer sur une plaque de montage (21), l'insert (6) en forme de douille servant de dispositif de verrouillage à l'état inséré.

6. Dispositif de connexion à fiche selon la revendication 1, caractérisé en ce que la prise femelle (1) comprend, côté fond, un couvercle (20), de préférence avec des nervures saillantes, en vue de la liaison sans brasure par enfoncement des extrémités des conducteurs dans des lames des broches de contact (2).
